# FASCICULE DE BREVET EUROPEEN

(11) **EP 0 539 250 B1**
(45) Date de publication et mention de la délivrance du brevet: **28.12.1994**
(21) Numéro de dépôt: 92402623.0
(22) Date de dépôt: 24.09.1992
(51) Int. Cl.: H01R 13/193, H01R 13/24

(54) **Connecteur électrique**
Elektrischer Verbinder
Electrical connector

(30) Priorité: 26.09.1991 FR 9111844
(43) Date de publication de la demande: 28.04.1993
(73) Titulaire: FRAMATOME CONNECTORS FRANCE, 78000 Versailles (FR)
(72) Inventeur: Chailleux, Bruno, F-72100 Le Mans (FR); Choquet, Philippe, F-72000 Le Mans (FR)
(74) Mandataire: Rodhain, Claude

(56) Documents cités:
- EP-A- 0 147 076
- US-A- 4 900 278

## Description

L'invention concerne les connecteurs électriques.

Elle concerne plus particulièrement les connecteurs présentant les caractéristiques fonctionnelles suivantes :
- grand nombre de manoeuvres (typiquement 5000 à 50 000 manoeuvres), ce qui nécessite de prendre des mesures pour, d'une part, éviter une usure prématurée des pièces venant frotter les unes sur les autres et, d'autre part, pour réaliser un auto-nettoyage des organes venant en contact électrique,
- large plage de contact, c'est-à-dire que les éléments mobiles homologues du connecteur doivent pouvoir assurer un contact électrique satisfaisant sur toute la longueur d'une course d'insertion relativement importante, et ce, avec des tolérances dimensionnelles relativement élevées,
- force modérée d'insertion et de maintien en pression (en fin de course), ce qui est généralement le cas des connecteurs pour lesquels le verrouillage en fin de course est réalisé par un organe mécanique extérieur au connecteur proprement dit : dans ce cas il faut que l'effort de maintien en pression soit limité (car il sera fourni par l'organe extérieur) et, d'autre part, que le connecteur accepte des tolérances dimensionnelles relativement larges - ce qui ramène à la caractéristique précédente -, car la précision mécanique de l'accostage (approche mécanique des éléments mobiles) et celle de la course d'insertion ne dépendent pas du connecteur lui-même mais de l'organe extérieur.

Les éléments coopérants d'un connecteur comprennent au moins un élément conducteur rigide venant en contact mécanique et électrique avec un élément de contact souple (c'est-à-dire élastiquement déformable) par rapport auquel il peut se déplacer d'un mouvement relatif. Par la suite, on appellera ces éléments «élément rigide» et «élément souple», mais dans la pratique l'élément rigide est également désigné «broche» ou «élément mâle», l'élément souple étant alors désigné «douille» ou «élément femelle».

Dans un premier type de connecteur, illustré figure 1, l'élément rigide 1 s'étend dans une direction longitudinale Δ et le (ou les) élément(s) de contact souple(s) 2 s'étend(ent) de façon sensiblement parallèle à cette même direction Δ. Pour réaliser le contact électrique, on approche l'élément rigide 1 en le déplaçant selon la direction longitudinale Δ, ce qui a pour effet de repousser l'extrémité libre du (ou des) élément(s) souple(s) transversalement, c'est-à-dire dans une direction sensiblement perpendiculaire à la direction Δ (position repérée en tiretés sur la figure).

Cette structure de connecteur présente plusieurs avantages.

Tout d'abord, il est possible d'obtenir sans difficulté une course importante, car la déformation des éléments souples (écartement transversal) ne dépend que du diamètre de l'élément rigide, donc la course selon la direction Δ, longitudinale, peut être allongée sans difficulté lors de la conception du connecteur.

En second lieu, du fait que la longueur du chemin de contact (c'est-à-dire le lieu des points de contact successifs sur la longueur de la course d'enfoncement) est égale à la course du connecteur, l'auto-nettoyage du point de contact par frottement est assuré sans difficulté.

Enfin, ce type de connecteur ne nécessite qu'une force modérée d'insertion et de maintien: sur la figure 3, on a illustré en I la caractéristique F/d (force d'insertion/longueur d'enfoncement) pour ce type de connecteur. Le segment curviligne OA correspond à l'effort nécessaire pour déformer radialement les éléments souples 2 ; lorsque la position déformée est atteinte, on arrive à un pic A, dont l'amplitude peut être limitée par un choix approprié des formes coopérantes. Ensuite, si l'on poursuit l'enfoncement (segment AB), la force d'enfoncement est sensiblement constante sur toute la longueur de la course utile D.

Ce type de connecteur présente cependant l'inconvénient d'une usure prématurée, précisément en raison du fait que le point de contact, qui est pratiquement fixe, voit défiler une très grande longueur de l'élément rigide puisque la longueur du chemin de contact est la même que celle de la course mécanique du connecteur.

Dans un second type de connecteur, illustré schématiquement figure 2 et qui est celui auquel se rattache le connecteur de l'invention, l'élément de contact souple s'étend dans une direction générale transversale, sensiblement perpendiculaire (ou fortement oblique) par rapport à la direction Δ suivant laquelle s'étend l'élément de contact rigide 1. La connexion se fait alors par appui simple, en bout, sur l'extrémité libre de l'élément souple qui se courbe progressivement au fur et à mesure de l'enfoncement de l'élément rigide 1.

La longueur du chemin de contact étant beaucoup plus limitée que dans le cas précédent, l'usure devient beaucoup plus faible, ce qui permet une plus grande longévité. En revanche, l'auto-nettoyage est beaucoup plus réduit, du fait de cette réduction du chemin de contact.

Mais surtout, l'inconvénient majeur de ce type de connecteur est la force d'insertion relativement élevée qu'il nécessite, tout particulièrement en fin de course : ainsi, on a porté sur la figure 3, en II, la caractéristique correspondante F/d. On voit que, après un faible effort (segment OA′) pour arriver au point A′ auquel le contact électrique est assuré dans de bonnes conditions, lorsque l'on poursuit l'enfoncement de l'élément rigide la force nécessaire augmente très rapidement (segment A′B′) du fait de la résistance progressivement croissante opposée par le bras de levier de l'élément souple, contraint de plus en plus fortement. En outre, la course utile D′ est beaucoup plus réduite que dans le cas précédent.

Ces inconvénients (force d'insertion élevée et course réduite) sont en particulier rédhibitoires dans les applications évoquées plus haut où le maintien en pression des deux éléments du connecteur est assuré par un organe extérieur au connecteur proprement dit: on dépasse alors très rapidement l'effort maximal Fₘₐₓ permis pour le maintien en pression du connecteur dans sa position verrouillée ; en outre, la course relativement faible D′ ne permet pas d'assurer un rattrapage satisfaisant des tolérances dimensionnelles, et impose donc une construction très soignée de l'organe extérieur de verrouillage, car c'est de la précision dimensionnelle de celui-ci que dépend la qualité fonctionnelle du connecteur.

L'un des buts de la présente invention est de proposer un connecteur qui remédie à ces différents inconvénients et procure à la fois une course longue, un faible effort d'insertion et une très grande fiabilité (faible usure et auto-nettoyage).

Le connecteur de l'invention appartient au second type précité, c'est-à-dire qu'il comporte au moins un élément de contact électrique souple lamellaire, élastiquement déformable, et au moins un élément de contact électrique rigide de forme arrondie, par exemple de section essentiellement circulaire, les deux éléments venant en contact électrique et mécanique par le déplacement relatif de l'élément rigide en direction de l'élément souple, cette direction intersectant l'orientation générale de l'élément souple qui est ainsi mis en tension élastique.

Selon l'invention, l'extrémité libre de l'élément souple présente une zone cintrée dont la concavité est tournée en direction de l'élément rigide et dont le rayon de courbure est supérieure au rayon de la section de l'élément rigide, cette zone cintrée étant prolongée par une zone d'accostage contrecoudée.

Avantageusement, l'élément souple, en position de repos, vient en appui contre des épaulements d'un corps de connecteur, de manière à occulter, dans cette position, l'ouverture du corps de connecteur recevant l'élément rigide.

On va maintenant décrire en détail l'invention, en référence aux figures annexées.

Les figures 1 et 2, précitées, illustrent schématiquement deux types généraux de connecteurs.

La figure 3 illustre la caractéristique force d'insertion/déplacement relatif des éléments de contact des connecteurs des figures 1 et 2.

La figure 4 est une vue d'ensemble d'un connecteur selon l'invention.

La figure 5 montre, de façon agrandie et pour plusieurs positions fonctionnelles, les surfaces coopérantes des deux éléments du connecteur de la figure 4.

La figure 6 illustre la caractéristique force d'insertion/déplacement de ce même connecteur.

La figure 7 illustre une variante de réalisation assurant une protection des contacts.

Sur la figure 4, on a représenté en coupe le connecteur de l'invention, qui comporte des éléments de contact rigides 1, par exemple deux séries parallèles d'éléments de contact rigides, portés par un corps de fiche 3. Le corps de fiche 3 vient se placer dans un logement homologue d'un corps d'embase 4 portant les éléments de contact souples 2 venant coopérer avec les éléments de contact rigides 1.

Sur la figure 4, les éléments de contact ont été illustrés à l'instant de l'accostage, c'est-à-dire dans la position intermédiaire d'enfoncement où les éléments arrivent en contact mécanique, bien avant l'enfoncement complet, qui correspondra à la position de verrouillage mécanique du connecteur.

Sur la figure 5, on a représenté en vue agrandie un élément rigide 1 et un élément souple 2, en trois positions successives différentes : la position de droite, en trait plein, correspond à l'accostage des deux éléments (position de la figure 4), la position de gauche, également en trait plein, correspond à la position d'enfoncement complet, connecteur verrouillé, tandis que la position centrale, en tiretés, est une position intermédiaire particulière, que l'on décrira ci-dessous.

L'élément rigide 1 présente, en section, une forme d'extrémité sensiblement circulaire, de rayon ρ₁.

L'élément souple 2 est réalisé sous forme d'une lame flexible dont l'extrémité libre présente une zone cintrée 5 tournant sa concavité vers l'élément rigide, et dont le rayon de courbure ρ₂ est supérieur au rayon ρ₁ de la section circulaire de l'élément rigide 1. Cette zone cintrée 5 est suivie par une zone d'accostage 6 contrecoudée, donc tournant sa convexité vers l'élément rigide.

La cinématique d'insertion se décompose en deux phases :
- Au moment de l'accostage (position illustrée à droite de la figure), le contact se forme entre le point 7 de l'élément rigide 1 et un point 10 de l'élément souple situé sur la zone contrecoudée. Lorsque l'on continue à déplacer l'élément rigide 1 dans la direction Δ, le point de contact se déplacer de 7 vers 8 sur l'élément rigide et de 10 vers 11 sur l'élément souple. On atteint alors la position illustrée en tiretés sur la figure 5, où l'on voit que le point de contact s'est déplacé, sur l'élément souple, de la zone contrecoudée 6 jusqu'au début de la zone cintrée 5, c'est-à-dire sensiblement au niveau du point d'inflexion raccordant ces deux zones.
- Lorsque l'on poursuit le mouvement, le point de contact se déplace de 8 en 9 sur l'élément fixe et de 11 en 12 sur l'élément mobile.
   On voit que, dans cette seconde phase, le point de contact s'est déplacé, sur l'élément rigide, en direction du point d'accostage initial 10 et que, sur l'élément souple, le point de contact a parcouru toute l'étendue de la zone cintrée 5.

Ainsi, sur l'étendue D˝ de la course du connecteur, il y a eu sur l'élément rigide un mouvement d'aller et retour du point de contact (de 7 en 8, puis de 8 en 9) tandis que, sur l'élément souple, il y a eu un mouvement continu (de 10 en 11, puis de 11 et 12) sur un chemin relativement long, correspondant à l'étendue de la zone cintrée 5, et ce, malgré un déplacement final (la seconde phase précitée) relativement faible dans la direction Δ. Le mouvement d'aller et retour procure en particulier un excellent auto-nettoyage des surfaces en contact.

Du point de vue de la statique, durant cette seconde phase, du fait que le déplacement de l'élément rigide (selon la direction Δ) est très faible, celui de l'élément souple est également très faible et l'effort de réaction du bras de levier ne croît donc que très lentement.

Cette propriété apparaît clairement sur la caractéristique effort/déplacement de la figure 6.

Sur cette figure, on a décomposé la course totale D˝ en une course préalable d₁ (entre le point d'accostage O et le point A˝ correspondant à la force F₁ assurant une pression suffisante pour permettre un contact électrique convenable) et une course utile d₂ (entre le point A˝ et le point d'enfoncement complet B˝ correspondant au verrouillage du connecteur).

On voit ainsi que, entre les points A˝ et B˝, l'effort à fournir ne varie (entre F₁ et F₂) que de façon relativement modérée malgré la course très longue : dans un exemple de réalisation, on peut ainsi obtenir une large plage de fonctionnement, avec une course initiale d₁ = 0,2 mm et une course utile d₂ = 1,6 mm, l'effort F ne variant, typiquement, qu'entre F₁ = 10 N et F₂ = 25 N, ce qui procure des caractéristiques très supérieures à celles rencontrées avec les connecteurs classiques.

Sur la figure 7, on a illustré une variante de réalisation dans laquelle l'élément souple 2 vient en butée contre deux épaulements 13, 14 du corps d'embase 4, ce qui permet ainsi de protéger le volume intérieur de l'embase en occultant l'orifice 15 destiné à recevoir l'élément rigide 1 ; on réalise ainsi un élément de contact protégé, de façon très simple à partir d'éléments découpés (la lame constituant l'élément de contact souple 2), alors que ces éléments de contact protégés étaient jusqu'à présent principalement réalisés grâce à des pistons rétractables, imposant une fabrication décolletée beaucoup plus coûteuse et complexe à mettre en oeuvre.

## Revendications

1. Un connecteur, comportant au moins un élément de contact électrique souple (2) lamellaire, élastiquement déformable, et au moins un élément de contact électrique rigide (1) de forme arrondie, les deux éléments venant en contact électrique et mécanique par le déplacement relatif de l'élément rigide en direction de l'élément souple, cette direction intersectant l'orientation générale de l'élément souple qui est ainsi mis en tension élastique,
connecteur caractérisé en ce que l'extrémité libre de l'élément souple présente une zone cintrée (5) dont la concavité est tournée en direction de l'élément rigide et dont le rayon de courbure est supérieure au rayon de la section de l'élément rigide, cette zone cintrée étant prolongée par une zone d'accostage (6) contrecoudée.

2. Le connecteur de la revendication 1, dans lequel l'élément de contact électrique rigide de forme arrondie est de section essentiellement circulaire.

3. Le connecteur de la revendication 1, dans lequel l'élément souple, en position de repos, vient en appui contre des épaulements (13, 14) d'un corps de connecteur (4), de manière à occulter, dans cette position, l'ouverture (15) du corps de connecteur recevant l'élément rigide.

## Patentansprüche

1. Verbinder mit mindestens einem lamellenförmigen, nachgiebigen elektrischen Kontaktelement (2), das elastisch verformbar ist, und mindestens einem abgerundet geformten starren elektrischen Kontaktelement (1), welche Elemente durch die relative Bewegung des starren Elements in Richtung des nachgiebigen Elements in elektrischen Kontakt kommen, wobei diese Richtung die allgemeine Orientierung des nachgiebigen Elements schneidet, das dadurch unter elastische Spannung gesetzt wird,
**dadurch gekennzeichnet**,
daß das freie Ende des nachgiebigen Elements einen gebogenen Abschnitt (5) aufweist, dessen konkave Seite zum starren Element hingewandt ist und dessen Krümmungsradius größer als der Querschnittsradius des starren Elements ist, wobei dieser gewölbte Abschnitt durch einen gekröpften Andruckabschnitt (6) verlängert ist.

2. Verbinder nach Anspruch 1,
dadurch gekennzeichnet,
daß das abgerundet geformtè starre elektrische Kontaktelement im wesentlichen kreisförmigen Querschnitt hat.

3. Verbinder nach Anspruch 1,
dadurch gekennzeichnet,
daß das nachgiebige Element in Ruhestellung gegen Schultern (13, 14) eines Verbinderkörpers (4) anschlägt, so daß in dieser Position die Öffnung (15) des Verbinderkörpers, die das starre Element aufnimmt, verdeckt ist.

## Claims

1. A connector, including at least one lamellar, elastically deformable, flexible electrical contact element (2) and at least one rigid electrical contact element (1) of rounded shape, the two elements coming into electrical and mechanical contact by the relative displacement of the rigid element in the direction of the flexible element, this direction intersecting the general orientation of the flexible element which is thus elastically tensioned,
which connector is characterized in that the free end of the flexible element has a curved region (5), the concavity of which faces the direction of the rigid element and the radius of curvature of which is greater than the radius of the cross-section of the rigid element, this curved region being prolonged by a bent-back region (6) of adjunction.

2. The connector of Claim 1, in which the rigid electrical contact element of rounded shape has an essentially circular cross-section.

3. The connector of Claim 1, in which the flexible element, in the rest position, bears against shoulders (13, 14) of a connector body (4) so as to cut off, in this position, the opening (15) of the connector body receiving the rigid element.
